# EUROPÄISCHE PATENTANMELDUNG

(11) **EP 0 026 430 A1**
(43) Veröffentlichungstag der Anmeldung: **08.04.1981**
(21) Anmeldenummer: 80105697.9
(22) Anmeldetag: 23.09.1980
(51) Int. Cl.: B65D 5/28, B65D 5/54

(54) **Aufreissbarer Verpackungsbehälter**

(30) Priorität: 02.10.1979 NL 7907304
(71) Anmelder: UNILEVER N.V., 3013 AL Rotterdam (NL); UNILEVER PLC, London EC4P 4BQ (GB)
(72) Erfinder: Detzel, Josef, D-9861 Weitnau (DE)
(74) Vertreter: Hutzelmann, Gerhard

(57) **Zusammenfassung**

Aufreißbarer Verpackungsbehälter aus einem einteiligen, beidseitig siegelfähig beschichteten Kartonmaterial. Der Behälter hat einen Boden (1) und an diesem angelenkte Seitenwandteile (2,3,4,5) die über Verbindungslaschen (6,7,8,9) miteinander verbunden sind. In den Verbindungslaschen sind Ritzlinien (26,27,28,29) vorgesehen, die bezwecken, daß beim Aufreißen die Verbindungslaschen in der Kartonschicht delaminieren. Zum Erleichtern des Aufreißens sind an den Seitenwandteilen Grifflaschen (12,13,14,15) vorgesehen, von denen eine als Deckel (35) ausgebildet sein kann.

## Beschreibung

Die Erfindung bezieht sich auf einen aufreißbaren Verpackungsbehälter, hergestellt aus einem einteiligen Zuschnitt aus beidseitig siegelfähigem Kartonmaterial, bestehend aus einer Bodenfläche und an dieser angelenkten Seitenwandteilen, die mittels Verbindungslaschen miteinander verbunden sind und die im Bereich des oberen Behälterrandes Grifflaschen besitzen, wobei d.ie Verbindungslaschen auf der Innenseite der benachbarten Seitenwandteile fixiert und von dem Seitenwandteil, an dem sie angelenkt sind, durch eine die äußere Beschichtung durchtrennende Ritzlinie, die eine Delaminierung der fixierten Verbindungslasche bei Zug an der Grifflasche ermöglicht, abgeteilt sind.

Ein Verpackungsbehälter der vorstehend beschriebenen Art ist in DE-DS 25 33 205 beschrieben. Bei ihm stehen die Grifflaschen an den Ecken des Behälters seitlich ab. Diese Anordnung der Grifflaschen hat verschiedene Nachteile. Insbesondere stellte sich heraus, daß die Delaminierung des Materials nichtwie gewünscht - in der Verbindungslasche, sondern in dem Seitenwandteil erfolgte, wodurch die Verpackung unansehnlich wurde und die Seitenwandteile sich nicht so voneinander trennen liessen, daß sie in den Zustand eines flachen Zuschnitts zurückgefaltet werden konnten. Dies mag auf ungeschickte Handhabung, auf ungenügende Übereinstimmung der Faltkanten mit den Ritzlinien o.ä. zurückzuführen sein oder infolge besonderer Behälterformen und der durch die bedingten Öffnungsweise auftreten.

Der vorliegenden Erfindung liegt die Aufgabe zugrunde, eine Verbesserung eines derartigen Verpackungsbehälters zu erreichen, durch welche die Delaminierung beim Aufreißen des Behälters immer in den Verbindungslaschen erzielt wird.

Diese Aufgabe wird erfindungsgemäß dadurch gelöst, daß sich die Grifflaschen nach oben über den oberen Behälterrand hinaus erstrecken, daß weiter die Verbindungslaschen Verlängerungsteile besitzen, welche an den Grifflaschen fixiert sind, und daß die innere Beschichtung der Verbindungslaschen zur Erleichterung des Beginns einer Delaminierung geschwächt ist.

Hierdurch wird erreicht, daß beim Aufreißen des Verpackungsbehälters eine Trennung im Material der Verbindungslaschen erfolgt, was bedeutet, daß eine saubere und kontrollierte Delaminierung stattfindet, die sich auf die Fläche der verhältnismäßig schmalen Verbindungslaschen beschränkt.

Sehr vorteilhaft ist es auch, wenn gemäß der Erfindung in den Verbindungslaschen wenigstens ein, die dem Behälterinneren zugewandte Beschichtung durchtrennender, auf eine obere Ecke des Behälters gerichteter Einschnitt angeordnet ist.

Dadurch ist gewährleistet, daß beim Ausüben von Zug auf die Grifflasche, die VerbindungslaschEnentlang der Einschnitte aufreißen und delaminieren.

Ebenfalls vorteilhaft ist es, wenn gemäß der Erfindung eine der Grifflaschen zu einem Klappdeckel verlängert ist.

Zum einen wird dadurch eine einfache Verschlußmöglichkeit geschaffen und zum anderen das Anfassen der Grifflasche beim Aufreißen des Verpackungsbehälters erheblich erleichtert.

In der Zeichnung ist die Erfindung anhand von zwei Ausführungsbeispielen veranschaulicht. Dabei zeigen:
Fig. 1 die innere Seite eines flachen, ungesiegelten Zuschnitts,
Fig. 2 die innere Seite eines aufgerissenen, wieder in einen flachen Zustand zurückgefalteten Behälter,
Fig. 3 einen Behälter mit Klappdeckel gemäß Fig. 2,
Fig. 4 den Beginn des Öffnens eines gefüllten Behälters und
Fig. 5 das Aufreißen des Behälters, nachdem dieser zum Entleeren umgestülpt wurde.

Die dargestellten Behälter haben einen etwa quadratischen Boden und Querschnitt und erweitern sich leicht konisch zu ihrer Öffnung hin. Sie können mit einem angelenkten Deckel versehen sein, oder durch einen nicht gezeigten, gesonderten Deckel verschlossen werden. Die Behälter bestehen aus einem beiderseitig siegelfähig und flüssigkeitsdicht mit einem geeigneten Kunststoff beschichteten Kartonmaterial. Sie werden beispielsweise für die Verpackung von Eiskrem oder ähnlichen Produkten verwendet, die in einem flüssigen Zustand eingefüllt werden und erst in dem Behälter erstarren.

Der Zuschnitt besteht aus einem Boden 1 und vier Seitenwandteilen 2,3,4,5, an deren oberen Kanten, die durch die Faltlinien 22,23,24,25 bezeichnet sind, Grifflaschen 12,;3,14,15 angeordnet sind. Beiderseits der Seitenwände 2 und 4 befinden sich Verbindungslaschen 6,7,8,9, die durch Schwächungslinien, insbesondere durch die äußere Beschichtung durchtrennende Ritzlinien 26,27,28,29 oder Einschnitte von den Seitenwänden abgeteilt sind. Die Verbindungslaschen 6,7,8,9 besitzen an ihren oberen Enden Verlängerungsteile 16,17,18,19, deren Abmessungen so groß sind, daß sie an den Grifflaschen 13 und 15 befestigt werden können, wenn die Verbindungslaschen an den Seitenwandteilen 3 und 5 durch Siegelung fixiert werden.

Die innere Beschichtung der Verbindungslaschen ist an ihrem oberen Ende so geschwächt, daß der Beginn und gegebenenfalls auch der anfängliche Verlauf der Delaminierung erleichtert und gesteuert wird. Die Schwächung erfolgt vorzugsweise durch Perforationen oder Einschnitte, die wenigstens die innere Beschichtung durchschneiden, aber auch die ganze Materialdicke der Verbindungslaschen durchtrennen können. In Fig. 1 ist in jeder der Verbindungslaschen 6 bis 9 ein kurzer Einschnitt 31 gezeigt, der in Richtung auf die obere Ecke des fertigen, auf seinem Boden 1 stehenden Behälters etwa unter einem Winkel von 30° zu den Ritzlinien 26,28 verläuft. Zwischen den Verbindungslaschen 6 und 8 und ihren Verlängerungsteilen 16 und 18 sind weitere Einschnitte 32 dargestellt, die sich beim fertigen Behälter etwa mit der Faltlinie 25 decken und somit ebenfalls auf die obere Ecke des Behälters gerichtet sind. Einschnitte 31 und 32 durchtrennen die Verbindungslaschen zweckmäßigerweise nicht auf ihrer ganzen Breite, sondern lassen wenigstens an beiden Rändern der Verbindungslaschen Teile der inneren Beschichtung ungeschwächt, die erst beim öffnen des Behälters zerrissen werden. Die Einschnitte 32 ermöglichen nicht nur ebenfalls den Beginn des Delaminierens, sondern lassen auch eine Dehnung des Materials zwischen den Verlängerungsteilen 16,18 und den Laschen 6,8 zu, wenn die Grifflasche 15 beispielsweise zum Füllen des Behälters nach aussen gebogen werden muß.

In Fig. 2 bis 5 ist anstelle der Grifflasche 15 an der FaltLinie 25 ein Klappdeckel 35 dargestellt. Zur Entleerung des [nhalts wird der Behälter geöffnet und der Deckel 35 sowie jie Grifflaschen 12,13,14 werden nach aussen umgefaltet(Fig.4). in aufrechter Stellung des Bechers, oder nachdem er auf einen Teller 36 umgestülpt wurde (Fig.5), wird nun der Mantel des Bechers durch seitlichen Zug an Deckel 35 und Grifflasche 13 aufgerissen und von dem verpackten Produkt gelöst.

Fig. 2 zeigt den wieder in einen flachen Zuschnitt zurückgefalteten Behälterzuschnitt, dessen Verbindungslaschen 6 bis 9 beim Aufreissen des Mantels delaminiert wurden, wobei sich das Material in oder an der Kartonschicht trennte. An den Seitenwandteilen 2 und 4 befinden sich beispielsweise noch die inneren Beschichtungen 6a,7a,8a,9a der Verbindungslaschen, und auf den Seitenwandteilen 3 und 5 sind die äusseren Beschichtungen 6b,7b,8b,9b mit der Kartonschicht haften geblieben.

Bei dem dargestellten Beispiel begann die Delaminierung der Verbindungslaschen 6,7,9 genau an den oberen Behälterecken und folgte anfänglich dem Verlauf der schrägen Einschnitte 31, so daß noch ein Teil 6c der inneren Beschichtung auf der Seitenwand 5 verblieb. Bei seitlichem Zug an dem um die Faltlinie 25 abgeknickten Deckel 35 wird die Zugkraft über das an ihm fixierte Verlängerungsteil 16 in die innere Beschichtung der Verbindungslasche 6 geleitet und führt zu einer Dehnung dieser Beschichtung genau an der Ecke des Behälters, d.h., zwischen dem auf die Ecke gerichteten Ende des Einschnittes 31 und der Ecke. Durch die Konzentration der Aufreißkraft auf den Eckpunkt kann man hier die innere Beschichtung leicht zerreissen, so daß die Delaminierung beginnt. Die Weiterreißkraft nimmt zu nächst nur langsam zu, da die Breite der Delaminierung dem Verlauf des Einschnitts 31 folgt, bis die Verbindungslasche 6 auf ganzer Breite aufgetrennt wird. Durch die Verlängerungsteile 16,17,18,19 und die bevorzugten Einschnitte 31 wird nicht nur das Zerteilen des Behältermantels wesentlich erleichtert, sondern vor allem sichergestellt, daß die Delaminierung auch bei dem gleichzeitigen Aufreißen aller. vier Kanten in den Verbindungslaschen und nicht in den Seitenandteilen erfolgt.

Die Delaminierung kann auch an den Einschnitten 32 beginnen, wie in Fig. 2 für die Verbindungslasche 8 gezeigt ist. Wenn der Übergang von dem Verlängerungsteil 18, das am Deckel 35 fixiert ist, zur Verbindungslasche 8 beispielsweise durch einen verhältnismäßig langen Einschnitt 32 sehr stark geschwächt ist, können die schmalen Teile der inneren Beschichtung beiderseits des Einschnitts 32 gleichzeitig zerreissen. In diesem Fall beginnt die Delaminierung allerdings auf ganzer Breite der Verbindungslasche 8, wodurch eine anfänglich höhere Reißkraft als bei den bevorzugten schrägen Einschnitten 31 erforderlich sein kann.

## Patentansprüche

1. Aufreißbarer Verpackungsbehälter, hergestellt aus einem einteiligen Zuschnitt aus beidseitig siegelfähigem Kartonmaterial, bestehend aus einer Bodenfläche und an dieser angelenkten Seitenwandteilen, die mittels Verbindungslaschen miteinander verbunden sind und die im Bereich des oberen Behälterrandes Grifflaschen besitzen, wobei die Verbindungslaschen auf der Innenseite der benachbarten Seitenwandteile fixiert und von dem Seitenwandteil, an dem sie angelenkt sind, durch eine die äußere Beschichtung durchtrennende Ritzlinie, die eine Delaminierung der fixierten Verbindungslasche bei Zug an der Grifflasche ermöglicht, abgeteilt sind, dadurch gekennzeichnet, daß sich die Grifflaschen (12,13,14,15 ) nach oben über den oberen Behälterrand hinaus erstrecken, daß die Verbindungslaschen (6,7,8,9) Verlängerungsteile (16,17,18,19) besitzen, welche an den Grifflaschen fixiert sind, und daß die innere Beschichtung der Verbindungslaschen (6,7,8,9) zur Erleichterung des Beginns einer Delaminierung geschwächt ist.

2. Verpackungsbehälter nach Anspruch 1, dadurch gekennzeichnet, daß in den Verbindungslaschen (6,7,8,9) wenigstens ein,die dem Behälterinneren zugewandte Beschichtung durchtrennender, auf eine obere Ecke des Behälters gerichteter Einschnitt (31,32) angeordnet ist.

3. Verpackungsbehälter nach Anspruch 1 oder 2, dadurch gekennzeichnet, daß eine der Grifflaschen (15) zu einem Klappdeckel (35) verlängert ist.
